# EUROPÄISCHE PATENTSCHRIFT

(11) **EP 4 015 746 B1**
(45) Veröffentlichungstag und Bekanntmachung des Hinweises auf die Patenterteilung: **18.03.2026**
(21) Anmeldenummer: 21213951.3
(22) Anmeldetag: 13.12.2021
(51) Int. Cl.: E05C 9/00, E06B 3/22, E06B 3/36, E06B 7/23

(54) **VERBINDUNG, DIE EINEN FLÜGEL FÜR EIN FENSTER ODER EINE TÜR UMFASST**
CONNECTION COMPRISING A WING FOR A WINDOW OR DOOR
LIAISON COMPRENANT UN BATTANT POUR UNE FENÊTRE OU UNE PORTE

(30) Priorität: 16.12.2020 DE 202020107294 U
(43) Veröffentlichungstag der Anmeldung: 22.06.2022
(73) Patentinhaber: REHAU Industries SE & Co. KG, 95111 Rehau (DE)
(72) Erfinder: Becker, Stephan, 90427 Nürnberg (DE); Eckert, Stefan, 91301 Forchheim (DE); Gorbunov, Igor, 91301 Forchheim (DE); Meyer, Lukas, 91353 Hausen (DE)

(56) Entgegenhaltungen:
- EP-A2- 1 475 501
- DE-A1- 1 683 365
- DE-U1- 9 407 033
- GB-A- 2 561 582

## Beschreibung

Die vorliegende Erfindung betrifft eine Verbindung, die einen Flügel für ein Fenster oder eine Tür, der ein Flächenelement, insbesondere eine Isolierverglasung, und einen aus Abschnitten eines Flügelprofils gebildeten Flügelrahmen, der einen das Flächenelement aufnehmenden und diesen stirnseitig umlaufenden Glasfalz aufweist, wobei das Flügelprofil an seiner dem Glasfalz gegenüberliegenden Seite einen Anschlag mit einer Dichtungsnut für eine Anschlagdichtung umfasst, wobei das Flügelprofil an seiner dem Glasfalz gegenüberliegenden Seite einen Anschlag mit einer Dichtungsnut für eine Anschlagdichtung umfasst, wobei das Flügelprofil in einer Profilwand am Anschlag eine weitere Ausnehmung zur Halterung eines Zusatzelements aufweist, und ein Zusatzelement umfasst, wobei das Zusatzelement einen Profilsteg umfasst, der teilweise in die weitere Ausnehmung aufgenommen ist und als Pfosten, Blindpfosten oder Stulpleiste ausgebildet ist.

Derartige Flügel für Fenster und Türen, Flügelprofile zur Bildung von Fenster- und Türflügeln sowie derartige Flügel umfassende Verbindungen sind aus dem Stand der Technik im großen Umfang bekannt. Beispielsweise beschreibt die DE 20 2008 009 721 U1 eine derartige einen Flügel umfassende Verbindung am Beispiel einer Stulpverbindung, in der ein als Stulpleiste ausgebildetes Zusatzelement über einen Profilsteg in einem Eckbereich an einem Anschlag des Flügels anliegt. Zur Vorfixierung ist das Zusatzelement über einen Raststeg mit der Beschlagnut des Flügels verbunden. Nachteilig an dem in der DE 20 2008 009 721 U1 beschriebenen Flügel und der diesen umfassenden Verbindung wird gesehen, dass das Zusatzelement vor dem endgültigen Verschrauben des als Stulpleiste ausgebildeten Zusatzelements wird gesehen, dass das Festschrauben dadurch erschwert wird, dass die Stulpleiste leicht beim Eintreiben der Befestigungsschraube abrutschen kann.

Eine Verbindung mit den Merkmalen der Präambel des Patentanspruchs 1 ist aus der GB 2 561 582 A bekannt,
An dieser Stelle setzt die vorliegende Erfindung ein, der die Aufgabe zugrunde liegt, eine Verbindung mit einem Flügel zur Verfügung zu stellen, die die Nachteile des Stands der Technik zumindest teilweise überwindet. Insbesondere soll die endgültige Befestigung eines Zusatzelements an dem Flügel leichter vorgenommen werden können.

Diese und andere Aufgaben werden durch eine Verbindung mit einem Flügel für ein Fenster oder eine Tür mit den Merkmalen des Anspruchs 1 gelöst. Bevorzugte Ausführungsformen der vorliegenden Erfindung sind in den jeweils abhängigen Ansprüchen beschrieben.

Gemäß der vorliegenden Erfindung wurde erkannt, dass eine bessere Vorfixierung eines Zusatzelements an einem Flügel für ein Fenster oder eine Tür dadurch erzielt werden kann, dass der Flügel eine weitere Halteposition aufweist, die einem entsprechenden Steg des Zusatzprofils einen gewissen Halt zur Vorfixierung bieten kann. Das Zusatzelement kann dann besonders leicht und mit erhöhter Stabilität an dem Flügelprofil des Flügels festgelegt werden, sodass ein Lösen der Vorfixierung während der endgültigen Befestigung kaum mehr möglich ist. Erfindungsgemäß wird dies dadurch realisiert, das Flügelprofil des Flügels in einer Profilwand am Anschlag eine weitere Ausnehmung zur Halterung eines Zusatzelements aufweist.

Dementsprechend liegt die vorliegende Erfindung in der Bereitstellung einer Verbindung, die einen Flügel für ein Fenster oder eine Tür, der ein Flächenelement, insbesondere eine Isolierverglasung, und einen aus Abschnitten eines Flügelprofils gebildeten Flügelrahmen, der einen das Flächenelement aufnehmenden und diesen stirnseitig umlaufenden Glasfalz aufweist, wobei das Flügelprofil an seiner dem Glasfalz gegenüberliegenden Seite einen Anschlag mit einer Dichtungsnut für eine Anschlagdichtung umfasst, wobei der Flügelrahmen in einer Profilwand am Anschlag eine weitere Ausnehmung zur Halterung eines Zusatzelements aufweist, und ein Zusatzelement umfasst, wobei das Zusatzelement einen Profilsteg umfasst, der teilweise in die weitere Ausnehmung aufgenommen ist und als Pfosten, Blindpfosten oder Stulpleiste ausgebildet ist, wobei sich die Verbindung erfindungsgemäß dadurch auszeichnet, dass das Zusatzelement ein Rastelement umfasst, das in die Beschlagnut des Flügelprofils eingreift.

In Bezug auf die erfindungsgemäße Verbindung kann es hilfreich sein, wenn die weitere Ausnehmung als Aufnahmenut ausgebildet ist. Eine derartige Ausgestaltung der weiteren Ausnehmung ermöglicht eine besonders einfache Aufnahme eines Teils des Zusatzelements zur verbesserten Vorfixierung des Zusatzelements am erfindungsgemäßen Flügel.

Es kann auch hilfreich sein, wenn die weitere Ausnehmung kreissegmentförmig ausgebildet ist. Solche kreissegmentförmige Ausnehmungen sind Prozess technisch leicht herzustellen und bieten eine ausreichende Halterung des Zusatzelements. Bei derartigen kreissegmentförmigen Ausnehmungen sind Öffnungswinkel im Bereich von 70° bis 290°, besonders bevorzugt von 85° bis 280° und insbesondere von 160° bis 275°, besonders bevorzugt.

Es kann auch von Nutzen sein, wenn die weitere Ausnehmung in einem Eckbereich des Anschlags angeordnet ist. Auch dies lässt sich verfahrenstechnisch leicht realisieren und trägt zur sicheren Vorfixierung des Zusatzelements am Flügel bei.

Zubehörelemente dann besonders einfach angebunden werden können, wenn der Flügelrahmen an seiner dem Falz gegenüberliegenden Seite ein Paar einander gegenüberliegende Rastaufnahmen aufweist. Diese Rastaufnahmen ermöglichen, dass Zusatzelemente wie beispielsweise Pfosten, Wetterschenkel, Stulpleisten, Kabelkanäle oder dergleichen durch an den Zusatzelementen vorhandene, mit dem Paar einander gegenüberliegender Rastaufnahmen kooperierender Rastelemente besonders leicht mit den Flügel für ein Fenster oder eine Tür verclipst werden können, so dass eine einfach herstellbare und besonders stabile Verbindung zwischen den erfindungsgemäßen Flügel und dem daran anzubindenden Zubehörelement ausgebildet werden kann.

Es kann zusätzlich von Nutzen sein, wenn das Zusatzelement einen Profilsteg umfasst, der teilweise in die weitere Ausnehmung aufgenommen ist. Dies ist eine einfache und verfahrenstechnisch leicht zu realisierende Maßnahme zur Nutzung der weiteren Ausnehmung am erfindungsgemäßen Flügel.

Erfindungsgemäß ist das Zusatzelement als Pfosten, Blindpfosten oder Stulpleiste ausgebildet.

Es kann auch hilfreich sein, wenn das Zusatzelement mindestens ein Halteelement umfasst, das mit einem Abschnitt des Flügels, vorzugsweise an der beschlagseitigen Außenwand des Flügels, in Eingriff steht. Derartige Halteelemente dienen ebenfalls der vor Fixierung des Zusatzelements am Flügel. Erfindungsgemäß greifen Rastelemente, die in die Beschlagsnut des Flügelprofils ein. In besonders bevorzugten Ausführungsformen der erfindungsgemäßen Verbindung weist das Zusatzelement zwei Halteelemente auf, die mit der Außenkontur des Flügelprofils an dessen beschlagseitiger Profilaußenwand im Eingriff stehen. Besonders bevorzugt greift mindestens ein Halteelement des Zusatzelements in die Beschlagnut des Flügelprofils bzw. des Flügels ein.

Bevorzugt handelt es sich bei den hierin beschriebenen Profilen, insbesondere den Flügelprofilen und den Zusatzelementen, um mehrere Hohlkammern umfassende Hohlkammerprofile, insbesondere um mehrere Hohlkammern umfassende Kunststoff-Hohlprofilkammerprofile oder mehrere Hohlkammern umfassende Aluminium-Hohlkammerprofil, wobei jeweils Kunststoff-Hohlprofilkammerprofile besonders bevorzugt sind. Damit ist die Ausbildung des Flügels als Flügel für ein Kunststofffenster besonders bevorzugt. In alternativen Ausführungsformen können aber auch andere Profilarten für die Flügelrahmen und die Zusatzelemente zum Einsatz kommen, beispielsweise Aluminiumprofile, Holzprofile, Aluminium-Kunststoff-Verbundprofile, Aluminium-Holz-Verbundprofile und dergleichen.

Die erfindungsgemäße Verbindung sowie einzelne Teile davon können auch zeilenweise oder schichtweise unter Verwendung eines zeilenaufbauenden oder schichtaufbauenden Fertigungsverfahrens (z. B. 3D-Druck) hergestellt werden. Das Profil des Flügelrahmens wird jedoch bevorzugt durch Extrusion bzw. Strangpressen hergestellt und zu Holmen abgelängt, die auf Gehrung geschnitten und miteinander verbunden, im Fall von thermoplastischen Kunststoffprofilen verschweißt werden.

Bevorzugte Ausführungsbeispiele der vorliegenden Erfindung werden nachfolgend unter Bezugnahme auf die beigefügten Zeichnungen näher erläutert. Dabei zeigen
Fig. 1 eine Querschnittsdarstellung einer Ausführungsform des Flügels (nicht erfindungsgemäß);
Fig. 2 eine Querschnittsdarstellung einer Ausführungsform einer erfindungsgemäßen Verbindung am Beispiel einer Stulpverbindung, die einen in Fig. 1 dargestellten Flügel als Standflügel umfasst;
Fig. 3 eine Querschnittsdarstellung einer weiteren Ausführungsform der Verbindung (nicht erfindungsgemäß); und
Fig. 4 eine Querschnittsdarstellung einer weiteren Ausführungsform der Verbindung (nicht erfindungsgemäß).

In Fig. 1 ist ein Flügel 1 am Beispiel eines Fensterflügels mit einem aus Abschnitten eines Kunststoff-Flügelprofils 2 gebildeten Flügelrahmen 3 in einer Querschnittsdarstellung gezeigt. Das Flügelprofil 2 des Flügels 1 ist aus einem thermoplastischen Polymermaterial hergestellt, vorzugsweise Polyvinylchlorid (PVC), insbesondere Hart-PVC (PVC-U) oder glasfaserverstärktem PVC, dem zusätzlich Zusatzstoffe wie z. B. Stabilisatoren, Weichmacher, Pigmente und dergleichen zugesetzt sind. Es ist aus einer Vielzahl von Hohlkammern aufgebaut, die jeweils von Stegen des Flügelprofils 2 umgeben sind. Zentral umfasst das Profil des Flügelrahmens 3 eine Haupthohlkammer 4, die üblicherweise auch als Armierungskammer oder Verstärkung bezeichnet wird und in die ein Verstärkungselement 5, das vorzugsweise als Stahlarmierung ausgebildet ist, aufgenommen ist. Der obere Steg 6 der Haupthohlkammer 4 bildet zusammen mit einem Außenüberschlag 7 einen Glasfalz 8. An der dem Außenüberschlag 7 gegenüberliegenden Seite weist das Flügelprofil 2 eine Halteleistennut 9 auf, in der eine Halteleiste 10 verankert ist, die in der dargestellten Ausführungsform als Glashalteleiste ausgebildet ist und durch die ein in den Glasfalz 8 aufgenommenes Flächenelement 11, das vorzugsweise als Isolierverglasung und in der in Fig. 1 dargestellten Ausführungsform als Dreischeiben-Isolierverglasung ausgebildet ist, stabilisiert wird. Im Flügelrahmen 3 umläuft der Glasfalz 8 das in den Flügelrahmen 3 aufgenommene Flächenelement 11 damit stirnseitig. Dabei liegt der obere Steg 6 dem in den Glasfalz 8 aufgenommenen Flächenelement 9 an der Falzseite des Flügelprofils 2 gegenüber. Mittels Glasklötzen und Klotzbrücken wird das Flächenelement 11 in seiner Position im Profilrahmen 2 gehalten.

Die in Fig. 1 unten angeordnete Außenwand des Flügelprofils 3 wird als beschlagseitige Profilaußenwand 12 bezeichnet. In der beschlagseitigen Profilaußenwand 12 befindet sich eine Beschlagnut 13, in der teilweise ein nicht dargestellter Beschlag aufgenommen ist, durch den der Flügel 1 drehbar beispielsweise an einen Blendrahmen angelegt werden kann.

Bei derartigen Flügelprofilen 2 für Fenster oder Türen wird die Außenseite des Flügelprofils 2, an der sich der Außenüberschlag 7 befindet, als Wetterseite mit einer wetterseitigen Profilaußenwand 14 bezeichnet, während man bei der Seite mit der Halteleistennut 9 von der Raumseite mit einer raumseitigen Profilaußenwand 15 spricht. An der Raumseite ist die raumseitige Profilaußenwand 15 des Flügelprofils 2 über die Haupthohlkammer 4 hinaus in der Darstellung gemäß Fig. 1 nach unten verlängert. Dieser Profilteil wird als Anschlag 16 bezeichnet. Dort umfasst das Flügelprofils 2 eine Anschlagnut 17, die zur Aufnahme einer Anschlagsdichtung 18 dient, mit der der Fensterflügel 1 im geschlossenen Zustand des Fensters beispielsweise an einem Blendrahmen anliegen kann. Am Anschlag 16 schließt sich eine Profilwand 19 an, die in einer 90°-Ecke des Flügelprofils auf die beschlagseitige Profilaußenwand 12 stößt. Im Eckbereich zwischen der Profilwand 19 und der beschlagseitige Profilaußenwand 12 befindet sich eine weitere Ausnehmung 20. In dem Flügelprofil 2 gemäß Fig. 1 ist die weitere Ausnehmung 20 kreissegmentförmig mit einem Öffnungswinkel von etwa 180° ausgebildet. Die weitere Ausnehmung 20 soll zur Halterung eines Zusatzelements 21, insbesondere eines Pfostens, eines Blindpfostens, einer Stulpleiste oder dergleichen, dienen (Fig. 2). Dazu kann ein Teil des Zusatzelements 21 in die weitere Ausnehmung 20 eindringen und dort eine Vorfixierung bewirken, die eine endgültige Befestigung des Zusatzelements am Flügel 1 signifikant erleichtert. In alternativen Ausführungsformen sind auch andere Öffnungswinkel vorzugsweise in einem Bereich von 70° bis 290° möglich. Ebenso kann auch als eine Aufnahmenut ausgebildet sein. In eine derartige Aufnahmenut kann ein Teil des Zusatzelements 21 beispielsweise durch Verrastung vorfixiert werden.

In Fig. 2 ist eine Querschnittsdarstellung einer Ausführungsform einer erfindungsgemäßen Verbindung 22 am Beispiel einer Stulpverbindung 22, die einen in Fig. 1 dargestellten Flügel 1 als Standflügel, der mit einem als Stulpleiste ausgebildeten Zusatzelement 21 verbunden ist, und einen weiteren Flügel 1' als Gangflügel umfasst.

Das als Stulpleiste ausgebildete Zusatzelement 21 ist ebenfalls ein Kunststoff- Hohlkammerprofil. Das Zusatzelement 21 liegt in der in Fig. 2 dargestellten Ausführungsform der erfindungsgemäßen Verbindung 22 über eine Dichtung 26 an der wetterseitigen Profilaußenwand 14 des Flügels 1 an. Als Teil der Vorfixierung umfasst das Zusatzelement 21 zwei Halteelemente 23.1 und 23.2, die einen Abschnitt der beschlagseitigen Profilwand 12 des Flügelprofils 2 umgreifen. Darüber hinaus dringt ein Profilsteg 24 des Zusatzelements 21 in die weitere Ausnehmung 20 in der Profilwand 19 des Anschlags 16 ein. Ein Abrutschen der Halteelemente 23.1 und 23.2 während des endgültigen Fixieren des Zusatzelements 21 an dem Flügel 1 mittels dem als Befestigungsschraube ausgebildeten Befestigungselement 25 ist kaum mehr möglich, sodass das endgültige Befestigen des Zusatzelements 21 an dem Flügel 1 erheblich erleichtert ist. Ein manuelles Zusammendrücken des Flügels 1 und des Zusatzelements 21 beim Eintreiben des Befestigungselements 25 durch einen weiteren Monteur ist nicht mehr erforderlich.

Darüber hinaus umfasst die in Fig. 1 abgebildete Stulpverbindung weiter einen Gangflügel, der ebenfalls von einem Flügel 1' gebildet wird. Allerdings macht der Gangflügel von der weiteren Ausnehmung 20' keinen Gebrauch. Der Gangflügel liegt im geschlossenen Zustand über dessen Anschlagdichtung 17' und eine weitere Dichtung 26 des Zusatzelements 21 an dem Zusatzelement 21 an und kann durch einen nicht näher dargestellten Beschlag geöffnet werden.

Zur Herstellung der erfindungsgemäßen Verbindung 22 wird zunächst der Profilsteg 24 des Zusatzelements in die weitere Ausnehmung 20 des Flügels 1 eingeführt. Danach werden zur Vorfixierung des Zusatzelements 21 am Flügel 1 die Halteelemente 23.1 und 23.2 an der beschlagseitigen Profilaußenwand 14 des Flügelprofils 2 klemmend festgelegt. Dabei liegt das Halteelement 23.1 klemmend an einer Nutwand der Beschlagnut 13 an. In alternativen Ausführungsformen der erfindungsgemäßen Verbindung 22 liegen zwei Halteelemente 23.1, 23.2 klemmend an den beiden Nutwänden der Beschlagnut 13 an oder die beiden Halteelemente 23.1, 23.2 sind rastend in der Beschlagnut 13 aufgenommen. Danach wird das als Befestigungsschraube ausgebildete Befestigungsmittel durch einen Befestigungskanal des Zusatzelements 21 eingetrieben. Dabei durchdringt das Befestigungsmittel 25 die äußere Profilwand des Zusatzelements 21 und die beschlagseitige Profilaußenwand 14 des Flügelprofils 2 und dringt schließlich in das in die Haupthohlkammer 4 aufgenommene Verstärkungselement 5 ein. Dadurch wird die starre, endgültige Fixierung des Zusatzelements 21 am Flügel 1 bewirkt.

Im Folgenden wird die vorliegende Erfindung unter Bezugnahme auf weitere, allerdings nicht erfindungsgemäße Ausführungsformen erläutert, die in Fig. 3 und Fig. 4 dargestellt sind. Um Wiederholungen zu vermeiden, wird hierin lediglich auf die Unterschiede zwischen den verschiedenen Ausführungsformen eingegangen. Ansonsten gelten die Ausführungen in Bezug auf die Ausführungsform gemäß Fig. 1 und Fig. 2 entsprechend. Identische Bezugszeichen stehen für gleiche Elemente.

In Fig. 3 ist eine weitere Ausführungsform der Verbindung 22 in einer Querschnittsdarstellung dargestellt. In dieser Ausführungsform ist das Zusatzelement 21 als Beschlag ausgebildet. Der Beschlag ist teilweise in die Beschlagnut 13 des Flügelprofils 3 aufgenommen, durchdringt den Nutgrund der Beschlagnut 13 und ragt teilweise in die Haupthohlkammer 4 des Flügelprofils 3 hinein. Das als Beschlag ausgebildete Beschlagelement umfasst in der in Fig. 3 dargestellten Ausführungsform ein Getriebe, durch das ein Schließzapfen aus einem an einem dem Flügel 1 gegenüberliegenden Blendrahmen angeordneten Schließblech entfernt oder in dieses eingeführt werden kann, um ein den Flügel 1 umfassendes Fenster zu öffnen oder zu schließen. Zur vor Fixierung umfasst das als Beschlag ausgebildete Zusatzelements 21 einen Profilsteg 24, der in die weitere Ausnehmung 20 des Flügelprofils 3 aufgenommen ist. Diese Weise wird die Montage des Zusatzelements 21 am Flügelprofil 3 erheblich erleichtert.

Auch in Fig. 4 ist eine weitere Ausführungsform der Verbindung 22 in einer Querschnittsdarstellung gezeigt. Gemäß dieser Ausführungsform der erfindungsgemäßen Verbindung 22 handelt es sich bei dem Zusatzelement 21 um ein Falzband. Das als Falzband ausgebildete Zusatzelement 21 an der Profilwand 19 des Anschlags 18 an und überdeckt dabei die Nut zur Aufnahme der Beschlagdichtung. An seinem der beschlagseitigen Außenwand 12 des Flügelrahmens 3 angeordneten Bereich weist das Zusatzelement 21 einen kurzen Profilsteg 24 auf, der in die weitere Ausnehmung 20 des Flügelrahmens 3 des Flügels 1 eindringt und so die Befestigung des Zusatzelements an dem Flügelprofils 3 erheblich erleichtert.

In alternativen Ausführungsformen kann das Zusatzelement 21 auch als Klemmteil ausgebildet sein. Ein derartiges Klemmteil kann dann zum Einsatz kommen, wenn der Flügel 1 als Standflügel in einen entsprechenden Blendrahmen aufgenommen werden soll. Dazu wird das Klemmteil zwischen dem Blendrahmen und dem erfindungsgemäßen Flügel 1 angeordnet, wobei das Klemmteil blendrahmenseitig beispielsweise in einer geeigneten Nut des Blendrahmens befestigt werden kann, während das Klemmteil flügelrahmenseitig über einen entsprechenden Profilsteg 24 in die weitere Ausnehmung 20 des Flügelprofils des Flügels 1 eingreifen kann.

Die Erfindung wurde vorangehend unter Bezugnahme auf einen Flügel für ein Fenster im Detail erläutert. Es versteht sich, dass die Ausführungen auch für einen Flügel für eine Tür entsprechend gelten. Dabei die beteiligten Profile exemplarisch als Kunststoff-Hohlkammerprofile beschrieben. Die Ausführungen gelten entsprechend auch für andere Arten von Profilen, beispielsweise Aluminiumprofile, Holzprofile, Aluminium-Kunststoff-Verbundprofile, Aluminium-Holz-Verbundprofile und dergleichen.

## Patentansprüche

1. Verbindung (22), umfassend:
- mindestens einen Flügel (1) für ein Fenster oder eine Tür, umfassend ein Flächenelement (11), insbesondere eine Isolierverglasung; und einen aus Abschnitten eines Flügelprofils (2) gebildeten Flügelrahmen (3), der einen das Flächenelement (11) aufnehmenden und dieses stirnseitig umlaufenden Glasfalz (8) aufweist, wobei das Flügelprofil (2) an seiner dem Glasfalz (8) gegenüberliegenden Seite einen Anschlag (16) mit einer Dichtungsnut (17) für eine Anschlagdichtung (18) umfasst, wobei das Flügelprofil (2) in einer Profilwand (19) am Anschlag (16) eine weitere Ausnehmung (20) zur Halterung eines Zusatzelements (21) aufweist, und
- ein Zusatzelement (21), wobei das Zusatzelement (21) einen Profilsteg (24) umfasst, der teilweise in die weitere Ausnehmung (20) aufgenommen ist und als Pfosten, Blindpfosten oder Stulpleiste ausgebildet ist,
**dadurch gekennzeichnet, dass**
das Zusatzelement (21) ein Rastelement umfasst, das in die Beschlagnut (13) des Flügelprofils (2) eingreift.

2. Verbindung nach Anspruch 1, **dadurch gekennzeichnet, dass** das Zusatzelement (21) mindestens ein Halteelement (23.1, 23.2) umfasst, das mit einem Abschnitt des Flügels (1) in Eingriff steht.

3. Verbindung nach Anspruch 1 oder Anspruch 2, **dadurch gekennzeichnet, dass** die weitere Ausnehmung (20) als Aufnahmenut ausgebildet.

4. Verbindung nach einem der Ansprüche 1 bis 3, **dadurch gekennzeichnet, dass** die weitere Ausnehmung (20) kreissegmentförmig, insbesondere mit einem Öffnungswinkel im Bereich von 70° bis 290°, ausgebildet.

5. Verbindung nach einem der Ansprüche 1 bis 4, **dadurch gekennzeichnet, dass** die weitere Ausnehmung (20) in einem Eckbereich des Anschlags (16) angeordnet ist.

## Claims

1. Connection (22), comprising:
- at least one leaf (1) for a window or a door, comprising a surface element (11), in particular an insulation glazing; and a leaf frame (3) which is formed of sections of a leaf profile (2) and comprises a glazing rebate (8) that receives the surface element (11) and surrounds it at the end face, wherein the leaf profile (2) comprises a stop (16) with a sealing groove (17) for a stop seal (18) on the side thereof opposite the glazing rebate (8), wherein the leaf profile (2) comprises a further recess (20), in a profile wall (19) on the stop (16), for retaining an additional element (21), and
- an additional element (21), wherein the additional element (21) comprises a profile rib (24) which is received in part in the further recess (20) and is configured as a post, blind post or facing strip,
**characterised in that**
the additional element (21) comprises a latching element which engages in the fitting groove (13) of the leaf profile (2).

2. Connection according to claim 1, **characterised in that** the additional element (21) comprises at least one retaining element (23.1, 23.2) which is in engagement with a portion of the leaf (1).

3. Connection according to claim 1 or claim 2, **characterised in that** the further recess (20) is configured as a receiving groove.

4. Connection according to any of claims 1 to 3, **characterised in that** the further recess (20) is configured in the shape of a circular segment, in particular having an opening angle in the range of 70° to 290°.

5. Connection according to any of claims 1 to 4, **characterised in that** the further recess (20) is arranged in a corner region of the stop (16).

## Revendications

1. Liaison (22), comprenant :
- au moins un battant (1) d'une fenêtre ou d'une porte, comprenant un élément de surface (11), en particulier un vitrage isolant ; et un cadre de battant (3) formé à partir de sections d'un profil de battant (2), qui présente une feuillure en verre (8) recevant l'élément de surface (11) et entourant en périphérie côté frontal celui-ci, dans laquelle le profil de battant (2) comprend, sur son côté faisant face à la feuillure en verre (8), une butée (16) avec une rainure d'étanchéité (17) pour un joint d'étanchéité de butée (18), dans laquelle le profil de battant (2) présente, dans une paroi de profil (19) sur la butée (16), un autre évidement (20) destiné à maintenir un élément supplémentaire (21), et
- un élément supplémentaire (21), dans laquelle l'élément supplémentaire (21) comprend une entretoise de profil (24), qui est reçue en partie dans l'autre évidement (20) et est réalisée comme un poteau, un poteau aveugle ou une baguette à recouvrement,
**caractérisée en ce que**
l'élément supplémentaire (21) comprend un élément d'enclenchement, qui vient en prise dans la rainure de ferrure (13) du profil de battant (2).

2. Liaison selon la revendication 1, **caractérisée en ce que** l'élément supplémentaire (21) comprend au moins un élément de maintien (23.1, 23.2), qui est en prise avec une section du battant (1).

3. Liaison selon la revendication 1 ou la revendication 2, **caractérisée en ce que** l'autre évidement (20) est réalisé comme une rainure de réception.

4. Liaison selon l'une quelconque des revendications 1 à 3, **caractérisée en ce que** l'autre évidement (20) est réalisé avec une forme de segment circulaire, en particulier avec un angle d'ouverture dans la plage de 70° à 290°.

5. Liaison selon l'une quelconque des revendications 1 à 4, **caractérisée en ce que** l'autre évidement (20) est disposé dans une zone de coin de la butée (16).
